# EUROPÄISCHE PATENTANMELDUNG

(11) **EP 0 712 671 A1**
(43) Veröffentlichungstag der Anmeldung: **22.05.1996**
(21) Anmeldenummer: 95202974.2
(22) Anmeldetag: 02.11.1995
(51) Int. Cl.: B08B 9/08, B65F 7/00

(54) **Reinigungsfahrzeug sowie Reinigungseinheit, geeignet für ein solches Reinigungsfahrzeug**

(30) Priorität: 08.11.1994 NL 9401857
(71) Anmelder: van Haalen, Cornelis W. A. M., NL-6142 BW Einighausen (NL)
(72) Erfinder: van Haalen, Cornelis W. A. M., NL-6142 BW Einighausen (NL)
(74) Vertreter: Veldman-Dijkers, Cornelia G.C., Ir.

(57) **Zusammenfassung**

Reinigungsfahrzeug für die Reinigung von mindestens einem Abfallcontainer, wobei das in eine Fahrtrichtung hin bewegliche Reinigungsfahrzeug mit einer Reinigungsvorrichtung sowie einer Container-Hebevorrichtung ausgestattet ist, mit der bei Betrieb ein auf dem Boden stehender Container zur Reinigungsvorrichtung hin und wieder zurück bewegt werden kann. Die Container-Hebevorrichtung ist an einer parallel zur Fahrtrichtung gelegenen Seite des Reinigungsfahrzeugs angebracht. Bei Betrieb ist der Container mit Hilfe der Container-Hebevorrichtung quer zur Fahrtrichtung des Reinigungsfahrzeugs umsetzbar.

## Beschreibung

Die Erfindung bezieht sich auf ein Reinigungsfahrzeug zur Reinigung von mindestens einem Abfallcontainer, wobei das in eine Fahrtrichtung hin bewegliche Reinigungsfahrzeug mit einer Reinigungsvorrichtung und einer Container-Hebevorrichtung ausgestattet ist, mit deren Hilfe im Betrieb ein auf dem Boden stehender Container hin zur Reinigungsvorrichtung und wieder zurück bewegt werden kann.

Die Erfindung bezieht sich außerdem auf eine Reinigungseinheit, die für ein solches Reinigungsfahrzeug geeignet ist.

Bei einem solchen Reinigungsfahrzeug, das in den Niederlanden u.a. von den Firmen Beek Container Cleaning, Waterkracht BV, Aqua Cleaning Service und FRAMEC auf den Markt gebracht wird, ist die Container-Hebevorrichtung an einer quer zur Fahrtrichtung gelegenen Rückseite des Reinigungsfahrzeugs angebracht, wobei der Container mit Hilfe der Container-Hebevorrichtung in Fahrtrichtung und entgegen der Fahrtrichtung bewegt wird. Eventuell können gleichzeitig verschiedene Container aufgenommen werden. Anschließend wird der Container mit Hilfe der Reinigungsvorrichtung gereinigt.

Das Ein- und Ausladen von Containern über die Rückseite des Reinigungsfahrzeugs hat eine Reihe von Nachteilen.

Zunächst muß der auf einem Trottoir bereitstehende Container stets vom Trottoirrand zur Rückseite des Reinigungsfahrzeugs gerollt und nach der Reinigung über den Trottoirrand auf das Trottoir angehoben oder gerollt werden, was zeitraubend ist.

Zweitens ist die Breite des Reinigungsfahrzeugs auf die gesetzlich zulässige Breite beschränkt, wodurch die Kapazität des Fahrzeugs begrenzt ist, das heißt, die Anzahl der Container, die gleichzeitig aufgenommen bzw. pro Stunde oder Tag gereinigt werden kann, ist ebenfalls eingeschränkt. Dadurch ist der Wirkungsgrad gering.

Drittens muß sich die Besatzung des Reinigungsfahrzeugs auf die Straße begeben, um die Container zur Rückseite des Reinigungsfahrzeugs zu bewegen. Dabei besteht die Gefahr, daß die Besatzung vom nachfolgenden Verkehr angefahren wird.

Die Erfindung dient dem Zweck, ein Reinigungsfahrzeug zu schaffen, bei dem es die oben genannten Nachteile nicht gibt.

Dieser Zweck wird bei dem Reinigungsfahrzeug im Sinne der Erfindung dadurch erreicht, daß die Container-Hebevorrichtung an einer parallel zur Fahrtrichtung gelegenen Seite des Reinigungsfahrzeugs angebracht ist, wobei im Betrieb mit Hilfe der Container-Hebevorrichtung der Container quer zur Fahrtrichtung des Reinigungsfahrzeugs bewegt werden kann.

Die Container-Hebevorrichtung wird am besten an der Seite angebracht, die im Betrieb auf der Seite des Trottoirs liegt, auf dem sich die Container befinden, wodurch die Container nicht mehr vom Trottoir herunter und auf das Trottoir heraufgehoben werden müssen, sondern direkt vom Trottoir mit Hilfe der Container-Hebevorrichtung zur Reinigungsvorrichtung bewegt werden.

Weil die gesetzlich zulässige Höchstlänge des Reinigungsfahrzeugs in Fahrtrichtung wesentlich größer ist als die gesetzlich erlaubte Breite, ist es möglich, mehr Container gleichzeitig zu bearbeiten, als mit einem Reinigungsfahrzeug nach dem derzeitigen Stand der Technik.

Weil die Container auf der Trottoirseite in das Reinigungsfahrzeug ein- und wieder aus dem Reinigungsfahrzeug herausgeladen werden, wurde die Sicherheit der Besatzung erheblich erhöht. Auch die Sicherheit der anderen Straßenbenutzer ist verbessert worden, weil das Reinigungsfahrzeug im Gegensatz zu dem bekannten Reinigungsfahrzeug keine herausragenden Kontruktionsteile an der Rückseite des Reinigungsfahrzeugs aufweist, mit denen nachfolgender Verkehr kollidieren kann.

Eine Ausführungsform des Reinigungsfahrzeugs im Sinne der Erfindung wird dadurch gekennzeichnet, daß eine Reihe von Container-Hebevorrichtungen nebeneinander liegen.

So kann ein Container von einer ersten Container-Hebevorrichtung aufgegriffen werden, während gleichzeitig ein anderer Container von einer zweiten Container-Hebevorrichtung bereits zur Reinigungsvorrichtung bewegt wurde und gereinigt wird. Ein möglicherweise vorhandener dritter, bereits gereinigter Container wird von einer dritten Container-Hebevorrichtung wieder zurück auf das Trottoir gesetzt. Dadurch wird die Kapazität des Reinigungsfahrzeugs weiter im Vergleich zum bekannten Reinigungsfahrzeug verbessert, bei dem aufgrund von fehlendem Platz in der Breite getrennte Container-Hebevorrichtungen nicht möglich sind und eine Reihe von Containern stets simultan aufgenommen werden müssen, wodurch die Container-Hebevorrichtung und die Reinigungsvorrichtung erst dann arbeiten können, wenn alle Container der Container-Hebevorrichtung zugeführt wurden.

Eine weitere Erfindungsform eines Reinigungsfahrzeugs im Sinne der Erfindung wird dadurch gekennzeichnet, daß eine Reinigungseinheit die Container-Hebevorrichtung und die Reinigungsvorrichtung umfaßt, wobei die Reinigungseinheit so mit dem Reinigungsfahrzeug verbunden ist, daß sie abgenommen werden kann.

Dadurch kann das Reinigungsfahrzeug problemlos mit einer oder mehreren Reinigungseinheiten ausgestattet werden. Bei einer Störung ist es möglich, auf diese Weise problemlos eine defekte Reinigungseinheit durch eine andere Reinigungseinheit zu ersetzen.

Die Erfindung wird anhand der Zeichnung erläutert, wobei:
- Fig. 1: eine Draufsicht einer Straße darstellt, auf der ein Reinigungsfahrzeug nach dem derzeitigen Stand der Technik und ein Reinigungsfahrzeug im Sinne der Erfindung zu sehen sind,
- Fig. 2: eine schematische Seitenansicht eines Reinigungsfahrzeugs im Sinne der Erfindung zeigt,
- Fig. 3: eine Seitenansicht einer Ausführungsform eines Reinigungsfahrzeugs im Sinne der Erfindung zeigt,
- Fig. 4: einen Querschnitt der in Fig. 3 dargestellten Ausführungsform des Reinigungsfahrzeugs zeigt.

In den Figuren sind gleiche Teile stets mit der gleichen Bezugsziffer bezeichnet. Fig. 1 zeigt schematisch eine Aufsicht einer Straße mit Straßendecke 1, auf der ein Reinigungsfahrzeug 3 nach dem derzeitigen Stand der Technik sowie ein Reinigungsfahrzeug 5 im Sinne der Erfindung zu sehen sind. Die Reinigungsfahrzeuge 3 und 5 können in eine mit Pfeil P1 und P2 bezeichnete Fahrtrichtung bewegt werden. Auf beiden Seiten der Straßendecke 1 gibt es ein Trottoir 7, auf dem Abfallcontainer 9 stehen. Das Reinigungsfahrzeug 3 nach dem derzeitigen Stand der Technik ist mit einer Container-Hebevorrichtung 11 ausgestattet, die quer zur Fahrtrichtung P1 liegt, wobei mit der Container-Hebevorrichtung 11 gleichzeitig zwei Container 9 aufgegriffen und in das Reinigungsfahrzeug 3 bewegt werden können, um anschließend mit Hilfe einer Reinigungsvorrichtung (nicht abgebildet) gereinigt zu werden. Die gleichzeitige Aufnahme verschiedener Container ist angesichts der gesetzlich zulässigen Breite B des Reinigungsfahrzeugs nicht möglich.

Das Reinigungsfahrzeug 5 im Sinne der Erfindung ist an einer parallel zur Fahrtrichtung P2 gelegenen Seite 14 mit vier Container-Hebevorrichtungen 13 ausgestattet. Die Container-Hebevorrichtungen 13 befinden sich an der Seite des Reinigungsfahrzeugs 5, die im Betrieb dem Trottoir 7 zugewandt ist. Die Container 9 werden direkt vom Trottoir 7 aufgenommen, und das Bedienungspersonal des Reinigungsfahrzeugs 5 kann die auf dem Trottoir 7 erforderlichen Arbeiten durchführen.

Fig. 2 zeigt eine Seitenansicht eines Reinigungsfahrzeugs 5 im Sinne der Erfindung, wobei ein Container 9 mit Hilfe einer Container-Hebevorrichtung 13 in das Reinigungsfahrzeug 5 bewegt wurde.

Die Fig. 3 und 4 zeigen eine Seitenansicht und einen Querschnitt eines Reinigungsfahrzeugs 5 im Sinne der Erfindung. Das Reinigungsfahrzeug 5 ist mit vier Container-Hebevorrichtungen 13 ausgestattet, mit denen die Container 9 in das Reinigungsfahrzeug hinein und wieder aus ihm heraus bewegt werden können. Im Reinigungsfahrzeug 5 befindet sich eine Reinigungsvorrichtung 15, die einen Hochdruck-Wassersprühkopf 17, einen Wasserbehälter (nicht dargestellt), eine Reihe von Filtern 19', 19'', einen Auffangbehälter 21, eine Abwasserpumpe 23 und eine Steuerung (nicht dargestellt) umfaßt. Die Elemente der Reinigungsvorrichtung 15, die nicht naß werden dürfen, sind (nach Fig. 3) hinter der Trennwand 25 in einem Kompartiment 27 angebracht. Jede Container-Hebevorrichtung 13 umfaßt zwei hydraulische Zylinder 29', 29'', worin mit Hilfe hydraulischen Drucks Kolben 31', 31'' bewegt werden können. Die von den Zylindern 29', 29'' abgewandten Enden der Kolben 31', 31'' sind mit Greifelementen 33 versehen, die mit einem Container 9 verbunden werden können. Die Zylinder 29', 29'' sind an einem der von den Kolben abgewandten Enden 35', 35'' schwenkbar mit Rahmen 37 verbunden. Die Zylinder und Kolben können in einer Fläche bewegt werden, die sich quer zur Fahrtrichtung P2 des Reinigungsfahrzeugs erstreckt. Durch Ansteuerung der Zylinder 29', 29'' mit Hilfe der Steuerung wird ein Container 9 von einem Trottoir 7 aufgegriffen und in das Reinigungsfahrzeug 5 bewegt. Anschließend wird mit Hilfe des Sprühkopfs 17 der Container 9 unter Hochdruck (> 100 bar) mit Wasser saubergespritzt. Das Wasser gelangt durch den Filter 19' in einen (Fig. 3) zur Vorderseite hin ablaufenden Behälter 39, der in den Auffangbehälter 21 mündet. Der Auffangbehälter 21 ist mit einem Filter 19'' versehen. Das Wasser im Auffangbehälter 21 wird mit Hilfe einer Abwasserpumpe 23 in die mit Pfeil P3 bezeichnete Richtung bewegt und zum Wasserreservoir zurückgeführt (nicht dargestellt). Dann kann das Wasser wiederverwendet werden. Der Netto-Wasserverbrauch bleibt dadurch unterhalb zwei Liter pro gereinigtem Container. Nach der Reinigung wird der Container 9 von der Container-Hebevorrichtung 13 wieder auf das Trottoir gesetzt. Wenn das Reinigungsfahrzeug 5 fährt, sind alle Container-Hebevorrichtungen 13 nach innen gedreht, so daß es keine herausstehenden Elemente gibt. Die Seite 14 des Reinigungsfahrzeugs 5 wird dann mit Hilfe einer Rolluke 41 verschlossen.

In Fig. 4 sind mit Hilfe der gestrichelten Linien verschiedene Positionen der Zylinder 31', 31'' und der Kolben 33', 33'' dargestellt.

Alle Teile der Reinigungsvorrichtung 15 sowie der Container-Hebevorrichtung 13 sind auf dem Rahmen 37 befestigt und bilden gemeinsam eine Reinigungseinheit. Die Reinigungseinheit ist mit Hilfe des Rahmens 37 auf dem Köcherbalken 43 des Reinigungsfahrzeugs 5 befestigt. Auf diese Weise kann eine Reinigungseinheit problemlos auf einen LKW montiert werden.

Das in Fig. 3 dargestellte Reinigungsfahrzeug umfaßt vier Reinigungseinheiten, die jeweils mit dem Köcherbalken 43 des Reinigungsfahrzeugs 5 verbunden sind. Auch die übrigen Elemente des Reinigungsfahrzeugs, etwa das Wasserreservoir und die Steuerung, sind so mit dem Köcherbalken verbunden, daß sie abgenommen werden können. So ist das Reinigungsfahrzeug mit modularen Einheiten ausgerüstet, die bei Störungen einzeln oder insgesamt ausgetauscht werden können, so daß ein fast ununterbrochener Reinigungsprozeß möglich ist. Abhängig von der Länge L des Reinigungsfahrzeugs werden drei, vier oder fünf Reinigungseinheiten nebeneinander gesetzt.

## Patentansprüche

1. Reinigungsfahrzeug für die Reinigung von mindestens einem Abfallcontainer, wobei das in eine Fahrtrichtung hin bewegliche Reinigungsfahrzeug mit einer Reinigungsvorrichtung sowie einer Container-Hebevorrichtung ausgestattet ist, mit der bei Betrieb ein auf dem Boden stehender Container zur Reinigungsvorrichtung hin und zurück bewegt werden kann,
**dadurch gekennzeichnet**, daß die Container-Hebevorrichtung an einer parallel zur Fahrtrichtung gelegenen Seite des Reinigungsfahrzeugs angebracht ist, wobei im Betrieb der Container mit Hilfe der Container-Hebevorrichtung quer zur Fahrtrichtung des Reinigungsfahrzeugs umsetzbar ist.

2. Reinigungsfahrzeug nach Anspruch 1,
**dadurch gekennzeichnet**, daß das Reinigungsfahrzeug mit einem Hochdruckwassersprühkopf und einer Wasserfiltereinrichtung versehen ist.

3. Reinigungsfahrzeug nach Anspruch 1 oder 2,
**dadurch gekennzeichnet**, daß eine Reihe von Container-Hebevorrichtungen nebeneinander angeordnet sind.

4. Reinigungsfahrzeug nach Anspruch 1, 2 oder 3,
**dadurch gekennzeichnet**, daß eine Reinigungseinheit die Container-Hebevorrichtung und die Reinigungsvorrichtung umfaßt, wobei die Reinigungseinheit abnehmbar mit dem Reinigungsfahrzeug verbunden ist.

5. Reinigungseinheit zur Verwendung an einem Reinigungsfahrzeug nach Anspruch 4.
